# EUROPÄISCHE PATENTSCHRIFT

(11) **EP 3 228 864 B1**
(45) Veröffentlichungstag und Bekanntmachung des Hinweises auf die Patenterteilung: **01.08.2018**
(21) Anmeldenummer: 16164389.5
(22) Anmeldetag: 08.04.2016
(51) Int. Cl.: F04B 39/12, F04B 39/14, F04B 53/22

(54) **VENTILEINHEIT FÜR EINEN KOLBENKOMPRESSOR UND KOLBENKOMPRESSOR**
VALVE UNIT FOR A PISTON COMPRESSOR AND PISTON COMPRESSOR
UNITE DE SOUPAPE POUR UN COMPRESSEUR A PISTON ET COMPRESSEUR A PISTON

(43) Veröffentlichungstag der Anmeldung: 11.10.2017
(73) Patentinhaber: J.P. Sauer & Sohn Maschinenbau GmbH, 24159 Kiel (DE)
(72) Erfinder: Dahms, Peter, 24229 Schwedeneck (DE); Mißfeldt, Peter, 24214 Schinkel (DE); Küter, Timo, 24149 Kiel (DE); Reinhold, Tim, 24211 Schellhorn (DE); Schulz, Harald, 24159 Kiel (DE)
(74) Vertreter: Patentanwälte Vollmann & Hemmer

(56) Entgegenhaltungen:
- EP-A2- 0 686 770
- AT-U1- 10 394
- DE-A1- 3 032 009
- DE-A1- 19 729 791
- DE-A1-102004 047 159
- DE-A1-102007 007 917

## Beschreibung

Die Erfindung betrifft eine Ventileinheit für einen Kolbenkompressor sowie einen Kolbenkompressor.

Kolbenkompressoren sind im Regelfall mit Ventileinheiten ausgestattet, welche dort üblicherweise im Bereich einer Schnittstelle eines Zylinders mit einem Zylinderkopf angeordnet sind und zwischen dem Zylinder und dem Zylinderkopf befestigt sind. Die Ventileinheiten dienen dazu, eine verschließbare Strömungsverbindung von einem an dem Zylinderkopf angeordneten Gaseinlass zu dem Inneren des Zylinders zu bilden und eine von dieser Strömungsverbindung unabhängige verschließbare Strömungsverbindung von dem Inneren des Zylinders zu einem an dem Zylinderkopf angeordneten Gasauslass zu bilden. Der generelle Aufbau einer zum Stand der Technik gehörenden Ventileinheit für einen Kolbenkompressor wird nachfolgend anhand von Fig. 8 erläutert, die ein Beispiel einer bekannten Ventileinheit zeigt.

Die dort dargestellte Ventileinheit weist ein Gehäuse auf, welches im vorliegenden Fall zweiteilig ausgebildet ist, nämlich von zwei in Richtung einer Längsachse A der Ventileinheit übereinander angeordneten zylindrischen Ventilkörpern bzw. Gehäuseteilen 2 und 4 gebildet wird, die mittels einer Schraube 6 miteinander verbunden sind. Zwischen einer Oberfläche 8 des Gehäuseteils 2, welche in Einbaulage der Ventileinheit in einem Kolbenkompressor dem Zylinder des Kolbenkompressors zugewandt ist und einer von der Oberfläche 8 abgewandten Oberfläche 10 des Gehäuseteils 4, welche in Einbaulage der Ventileinheit in dem Kolbenkompressor dem Zylinderkopf des Kolbenkompressors zugewandt ist, sind in dem Gehäuse der Ventileinheit ein oder mehrere Einlass-Ventilquerschnitte 12 bzw. Einlass-Ventilkanäle 12 mit einem oder mehreren darin angeordneten Einlassventilen 13 und ein oder mehrere Auslass-Ventilquerschnitte 14 bzw. Auslass-Ventilkanäle 14 mit einem oder mehreren darin angeordneten Auslassventilen 15 angeordnet. Solche Einlassventile 13 und Auslassventile 15 können in bekannter Weise als Platten-Ventile oder Lamellen-Ventile ausgebildet sein. Die Einlassventile 13 und die Auslassventile 15 sind in diesem in Fig. 8 gezeigten Fall jeweils als Feder-Platten-Ventile ausgebildet, wobei die Einlass-Ventilquerschnitte 12 einen Strömungspfad durch das Gehäuse der Ventileinheit von außenseitig der Oberfläche 10 des Gehäuseteils 4 nach außenseitig der Oberfläche 8 des Gehäuseteils 2 freigeben und die Auslass-Ventilquerschnitte 14 in umgekehrter Richtung einen Strömungspfad durch das Gehäuse der Ventileinheit von außenseitig der Oberfläche 8 des Gehäuseteils 2 nach außenseitig der Oberfläche 10 des Gehäuseteils 4 freigeben. Der Gehäuseteil 2 weist gegenüber dem Gehäuseteil 4 einen größeren Durchmesser auf und bildet so eine ringförmige radiale Erweiterung 16 des Gehäuses der Ventileinheit. Im Bereich dieser Erweiterung 16 erfolgt in Einbaulage der Ventileinheit in einem Kolbenkompressor die Festlegung der Ventileinheit zwischen dem Zylinder und dem Zylinderkopf, wobei der Gehäuseteil 2 in eine an dem Zylinder oder an dem Zylinderkopf ausgebildete zylindrische Ausnehmung eingreift. Die Ausnehmung ist hierbei so dimensioniert, dass der Gehäuseteil 2 in der Ausnehmung in radialer Richtung formschlüssig festgelegt ist.

DE 10 2004 047159 A1 zeigt einen Kolbenverdichter mit einer Ventileinheit, welche im Wesentlich dem vorangehend gewürdigten Stand der Technik entspricht. Die Ventilein-heit liegt gemäß DE 10 2004 047159 A1 plan auf der Stirnseite des Zylinders auf und wird durch eine den Zylinder und die Ventileinheit umgreifende Klammer am Zylinder fixiert.

EP 0 686 770 A2 offenbart einen Abhebegreifer für eine Ventileinheit. Mit Hilfe eines solchen Abhebegreifers kann eine Ventileinheit, wie sie beispielsweise vorangehend beschrieben wurde, von einem Zylinder abgehoben werden.

Während des Betriebs der Kolbenkompressoren unterliegen die darin verbauten Ventileinheiten einem erheblichen Verschleiß. Dieser ist unter anderem darauf zurückzuführen, dass die Ventileinheiten aufgrund der bei der Kompression von Gasen entstehenden Wärme einer erheblichen thermischen Belastung ausgesetzt sind. Der an den Ventileinheiten auftretende Verschleiß macht es erforderlich, die Ventileinheiten regelmäßig aus den Kolbenkompressoren auszubauen und durch neue Ventileinheiten zu ersetzen. Hierbei erweist sich vor allem die Demontage der Ventileinheit aus dem Kolbenkompressor als problematisch, da der in die an dem Zylinder bzw. an dem Zylinderkopf ausgebildete Ausnehmung eingreifende Bereich der Ventileinheit in der Ausnehmung aufgrund einer möglichen, vorab zwischen Ventileinheit und Ausnehmung stattgefundenen Korrosion und/oder Verkokung sehr fest sitzen kann.

Vor diesem Hintergrund liegt der Erfindung die Aufgabe zugrunde, eine Ventileinheit für einen Kolbenkompressor zu schaffen, welcher eine verbesserte Wärmeabfuhr aus der Ventileinheit gewährleistet und aus einem Kolbenkompressor einfach ausgebaut und in einen Kolbenkompressor einfach eingebaut werden kann. Eine weitere Aufgabe der Erfindung besteht darin, einen in Hinblick auf die genannten Aspekte verbesserten Kolbenkompressor bereitzustellen.

Die erstgenannte Aufgabe wird durch eine Ventileinheit mit den in Anspruch 1 angegebenen Merkmalen gelöst, während zur Lösung der zweitgenannten Aufgabe ein Kolbenkompressor mit den in Anspruch 10 angegebenen Merkmalen vorgeschlagen wird. Bevorzugte Weiterbildungen der Ventileinheit und des Kolbenkompressors ergeben sich aus den entsprechenden Unteransprüchen, der nachfolgenden Beschreibung sowie aus den Zeichnungsfiguren. Hierbei können die in den Unteransprüchen angegebenen Merkmale vorteilhaft in der angegebenen Kombination, aber auch, soweit technisch sinnvoll, für sich oder in anderer Kombination zur Ausgestaltung der Erfindung beitragen.

Die erfindungsgemäße Ventileinheit ist für die Verwendung in einem Kolbenkompressor vorgesehen und ausgebildet bzw. angepasst. Sie weist ein Gehäuse auf, in welchem zumindest ein Einlassventil und zumindest ein Auslassventil angeordnet sind. Typischerweise können in dem Gehäuse unter Umständen auch mehr als ein Einlassventil und mehr als ein Auslassventil angeordnet sein. Die Ventile können in bekannter Weise z. B. als Platten- oder Lamellen-Ventile ausgebildet sein. Das Gehäuse verfügt über eine zylinderkopfseitige Oberfläche, d. h. eine Oberfläche, welche in Einbaulage der Ventileinheit in einem Kolbenkompressor einem Zylinderkopf des Kolbenkompressors zugewandt ist und über eine der zylinderkopfseitigen Oberfläche abgewandte zylinderseitige Oberfläche, d. h. eine Oberfläche, welche in Einbaulage der Ventileinheit in einem Kolbenkompressor einem Zylinder des Kolbenkompressors zugewandt ist. Die zylinderkopfseitige Oberfläche und die zylinderseitige Oberfläche des Gehäuses erstrecken sich quer und insbesondere normal zu einer Längsachse der Ventileinheit. Zwischen der zylinderseitigen Oberfläche und der zylinderkopfseitigen Oberfläche sind das zumindest eine Einlassventil und das zumindest eine Auslassventil in dem Gehäuse zweckmäßigerweise derart angeordnet, dass sie verschließbare Strömungsverbindungen von außenseitig der zylinderkopfseitigen Oberfläche nach außenseitig der zylinderseitigen Oberfläche schaffen, wobei eine Durchströmung der Ventileinheit durch das zumindest eine Einlassventil von der zylinderkopfseitigen Oberfläche zu der zylinderseitigen Oberfläche erfolgt und eine Durchströmung der Ventileinheit durch das zumindest eine Auslassventil in hierzu umgekehrter Richtung erfolgt.

Gegenüber den bislang bekannten Ventileinheiten für Kolbenkompressoren zeichnet sich die erfindungsgemäße Ventileinheit dahingehend aus, dass eine die Längsachse der Ventileinheit umgebende Umfangswandung des Gehäuses der Ventileinheit zumindest einen Anlageabschnitt aufweist, welcher zur Anlage an einer Anlagefläche am Zylinder oder Zylinderkopf eines Kolbenkompressors vorgesehen ist und sich schräg zu der Längsachse der Ventileinheit erstreckt. Vorzugsweise grenzt hierbei im eingebauten Zustand an die gesamte Umfangswandung der Ventileinheit eine an dem Zylinder oder an dem Zylinderkopf ausgebildete Anlagefläche an, wobei die an der Ventileinheit ausgebildete Umfangswandung in zumindest einem erfindungsgemäß als Anlageabschnitt bezeichneten Umfangsbereich in einem bevorzugt spitzen Winkel auf die Längsachse der Ventileinheit zuläuft. Vorzugsweise läuft entsprechend die an dem Zylinder oder an dem Zylinderkopf ausgebildete Anlagefläche in einem korrespondierenden Umfangsabschnitt in dem gleichen Winkel wie der Anlageabschnitt der Ventileinheit auf die Längsachse der Ventileinheit zu. Die den Anlageabschnitt bildende Umfangswandung der Ventileinheit ist zwar bevorzugt direkt Teil des Gehäuses der Ventileinheit, es sei aber darauf hingewiesen, dass diese Umfangswandung auch von einem von dem Gehäuse separaten Bauteil, wie z. B. einem Ringelement, gebildet werden kann, welches beispielsweise mit dem Gehäuse in Verbindung stehend das Gehäuse außenseitig umgibt oder in dem Gehäuse eingelassen ist. Im Sinne der Erfindung bildet auch ein solches separates Bauteil einen Teil des Gehäuses der Ventileinheit, d. h., das Gehäuse der Ventileinheit ist somit mehrteilig ausgebildet.

In Verbindung mit der zu der Umfangswandung des Gehäuses der Ventileinheit korrespondierenden kompressorseitigen Anlagefläche, bei der an zumindest einem Abschnitt eine der Schräge des Anlageabschnitts entsprechende Schräge ausgebildet ist, ergeben sich einige wesentliche Vorteile. Einer dieser Vorteile besteht darin, dass der zumindest eine Anlageabschnitt der Umfangswandung des Gehäuses der Ventileinheit aufgrund seiner Schräge zur Längsachse der Ventileinheit gegenüber den bei den bislang bekannten Ventileinheiten parallel zur Längsachse verlaufenden Anlageflächen einen größeren Kontaktbereich zwischen der Ventileinheit und den angrenzenden Teilen des Kolbenkompressors schafft, was gegenüber den aus dem Stand der Technik bekannten Ventileinheiten eine gesteigerte Wärmeabfuhr aus der Ventileinheit in das diese umgebende Gehäuse des Kolbenkompressors bzw. in die Außenumgebung des Kolbenkompressors möglich macht. Die thermische Belastung der Ventileinheit wird somit verringert, was sich wiederum günstig auf die Lebensdauer der Ventileinheit auswirkt. Neben der verbesserten Wärmeabfuhr aus der Ventileinheit bewirkt der an der Umfangswandung des Gehäuses der Ventileinheit ausgebildete zumindest eine schräg ausgerichtete Anlageabschnitt bei der Festlegung der Ventileinheit in einem Kolbenkompressor auch eine verbesserte Kraftübertragung zwischen der Ventileinheit und dem Kolbenkompressor. Zudem wird durch die erfindungsgemäße Ausgestaltung der Umfangswandung des Gehäuses der Ventileinheit mit dem daran ausgebildeten Anlageabschnitt die Demontage der Ventileinheit aus einem Kolbenkompressor erleichtert, da hierbei die Umfangswandung des Gehäuses der Ventileinheit in dem zumindest einen schräg ausgerichteten Anlageabschnitt nicht, wie bei den bislang bekannten Ventileinheiten parallel zu der an die Umfangswandung angrenzenden Anlagefläche des Kolbenkompressors bewegt wird, sondern bei einer Bewegung der Ventileinheit in Richtung deren Längsachse unmittelbar von der kompressorseitigen Anlagefläche weg bewegt wird, so dass sich die gesamte Ventileinheit sofort von ggf. zwischen der Umfangswandung der Ventileinheit und der kompressorseitigen Anlagefläche befindlichen Korrosions- und Verkokungsstoffen oder anderen Verunreinigungen lösen kann.

Bevorzugt weist das Gehäuse der erfindungsgemäßen Ventileinheit eine runde und insbesondere eine kreisförmige Grundform auf, wobei die Längsachse die Mittelachse dieser Außenkontur definiert. Dies bedeutet, dass das Gehäuse zumindest in seiner geometrischen Grundform im Wesentlichen über seine gesamte Länge in Richtung genannter Längsachse vorzugsweise einen runden und besonders bevorzugt einen kreisförmigen Querschnitt aufweist, wobei der Querschnitt des Gehäuses weiter bevorzugt allenfalls bei einem an dem Außenumfang des Gehäuses ausgebildeten Anlageabschnitt im Bereich des Anlageabschnitts von dieser Grund-Querschnittsform abweicht. Hierbei kann das Gehäuse, z. B. aufgrund eines oder mehrerer an dem Gehäuse ausgebildeter Absätze, mehrere Gehäuseteile mit einer unterschiedlichen Querschnittsgröße aufweisen, wobei aber alle dieser Gehäuseteile vorzugsweise eine runde und insbesondere kreisförmige Grundform aufweisen und wobei diese Gehäuseteile bevorzugt eine gemeinsame Mittelachse in Form der genannten Längsachse aufweisen.

Gemäß einer weiteren bevorzugten Weiterbildung der Erfindung erstreckt sich der an der Umfangswandung des Gehäuses der Ventileinheit vorgesehene Anlageabschnitt über einen oder mehrere Umfangsabschnitte der Umfangswandung. Dies bedeutet, dass sich der schräg zur Längsachse der Ventileinheit verlaufende Anlageabschnitt in Umfangsrichtung der Umfangswandung vorzugsweise nur über einen Teilbereich der Umfangswandung ausdehnt bzw., dass die Umfangswandung mehrere, in Umfangsrichtung der Umfangswandung voneinander beabstandete Bereiche aufweist, welche schräg zur Längsachse der Ventileinheit ausgerichtet sind. Diese Ausgestaltung ist insbesondere dann sinnvoll, wenn die Ventileinheit in dem Kolbenkompressor in einer Ebene normal zu der Längsachse der Ventileinheit in einer vorgeschriebenen Winkelausrichtung eingebaut werden soll. Weist die kompressorseitige Anlagefläche einen bzw. mehrere örtlich definierte Abschnitte mit einer korrespondierend zu den Anlageabschnitten der Ventileinheit ausgebildeten Schräge auf, so kann erreicht werden, dass die Ventileinheit nur in einer bestimmten Winkellage in den Kompressor eingebaut werden kann.

Alternativ zu einem oder mehreren sich lediglich über einen Umfangsabschnitt der Umfangswandung der Ventileinheit erstreckenden Anlageabschnitten ist es weiter bevorzugt vorgesehen, dass sich der beschriebene schräge Anlageabschnitt über den gesamten Umfang der Umfangswandung des Gehäuses der Ventileinheit erstreckt. D. h., dass in diesem Fall an der Umfangswandung vollumfänglich ein Bereich vorgesehen ist, welcher schräg zu der Längsachse der Ventileinheit ausgerichtet ist. Diese Maßnahme ermöglicht eine besonders effiziente Wärmeabfuhr von der Ventileinheit zu dem Gehäuse des Kolbenkompressors und eine gasdichte Abdichtung der Ventileinheit gegenüber der an dem Zylinder bzw. an dem Zylinderkopf des Kolbenkompressors ausgebildeten Anlagefläche, wobei darauf hingewiesen sei, dass es zweckmäßig oder erforderlich sein kann, die Ventileinheit über weitere separate Dichtungen gegenüber dem Zylinder und gegenüber dem Zylinderkopf abzudichten.

Vorteilhaft kann der Winkel, in welchem sich der Anlageabschnitt schräg zu der Längsachse der Ventileinheit erstreckt, über eine umfängliche Erstreckung des Anlageabschnittes konstant sein. Demzufolge läuft die Umfangswandung des Gehäuses der Ventileinheit bei dieser Ausgestaltung über ihren gesamten Umfang mit gleicher Steigung in gerader Richtung schräg auf die Längsachse der Ventileinheit zu, was insbesondere in herstellungstechnischer Hinsicht von Vorteil ist. Alternativ sind jedoch auch Ausgestaltungen denkbar, bei welchen sich der Schrägungswinkel des Anlageabschnitts über den Umfang schrittweise oder kontinuierlich ändert.

Der Anlageabschnitt der Ventileinheit kann vorteilhaft an einer Außenumfangswandung oder an einer Innenumfangswandung des Gehäuses gelegen sein. Demzufolge kann z. B. ein Bereich einer Au-βenumfangswandung des Gehäuses zur Bildung des Anlageabschnitts schräg zur Längsachse der Ventileinheit ausgerichtet sein, wobei dann eine kompressorseitige Anlagefläche den Anlageabschnitt des Gehäuses der Ventileinheit außenumfänglich umgibt. Alternativ oder zusätzlich kann an der Ventileinheit auch eine in Richtung der Längsachse der Ventileinheit verlaufende Ausnehmung ausgebildet sein, deren Innenumfangswandung schräg zur Längsachse der Ventileinheit ausgerichtet ist, wobei in diesem Fall eine kompressorseitige Anlagefläche innenseitig der Innenumfangswandung an die Innenumfangswandung angrenzt.

Weiter bevorzugt wird der Anlageabschnitt der Umfangswandung des Gehäuses der Ventileinheit von einer konischen Fläche und/oder von einer Fläche gebildet, welche in einer Ebene quer zur Umfangsrichtung gekrümmt ist, d. h., z. B. die Außenkontur eines Ellipsoid- oder Kugelsegments aufweist. So kann bei einem an einer Au-βenwandung des Gehäuses der Ventileinheit vorgesehenen Anlageabschnitt ein Bereich des Gehäuses einen Kegelstumpf bilden, wobei die Mantelfläche dieses Kegelstumpfes den Anlageabschnitt bildet, oder es kann an dem Gehäuse der Ventileinheit eine Ausnehmung in Form eines Kegelstumpfs ausgebildet sein, deren Innenumfangswandung den Anlageabschnitt bildet. Bei der Ausgestaltung, bei welcher der Anlageabschnitt der Ventileinheit von einer Fläche gebildet wird, welche die Außenkontur eines Ellipsoid- oder Kugelsegments aufweist, weist der Anlageabschnitt eine Krümmung in einer Ebene parallel zu der Längsachse der Ventileinheit auf. Eine solche Gestaltung kann insbesondere dann zum Einsatz kommen, wenn der Anlageabschnitt an einer Au-βenumfangswandung des Gehäuses der Ventileinheit gelegen ist, z. B. kann an der Außenumfangswandung eine ringförmige Außenfläche ausgehend von einer radial am weitesten von der Längsachse der Ventileinheit beabstandeten Scheitellinie in einer axialen Richtung oder in entgegengesetzten axialen Richtungen in Richtung der Längsachse der Ventileinheit gewölbt sein.

Gemäß einer weiteren vorteilhaften Weiterbildung der erfindungsgemäßen Ventileinheit ist der Winkel und/oder die Krümmung, in welchem sich der Anlageabschnitt schräg zu der Längsachse erstreckt, so gewählt, dass bei einer Anlage an einer sich parallel erstreckenden Anlagefläche keine Selbsthemmung auftritt. Dies bedeutet, dass der Winkel, in dem der Anlageabschnitt schräg zu der Längsachse der Ventileinheit ausgerichtet ist, in Abhängigkeit von der Oberflächenbeschaffenheit des Anlageabschnitts der Ventileinheit und der kompressorseitigen Anlagefläche derart dimensioniert ist, dass keine eine Selbsthemmung hervorrufende Haftreibung zwischen dem Anlageabschnitt und der Anlagefläche auftreten kann. Dies ist insofern von Bedeutung, als durch diese Maßnahme ebenfalls eine einfache Demontage der Ventileinheit aus dem Kolbenkompressor sichergestellt wird.

Weiter vorteilhaft kann das Gehäuse der Ventileinheit radial beabstandet von der Längsachse der Ventileinheit einen in Richtung der Längsachse vorstehenden Vorsprung aufweisen, wobei der Anlageabschnitt an einer der Längsachse zugewandten Seite, d. h., der Innenseite des Vorsprungs gelegen ist. Bevorzugt ist der Vorsprung als ringförmiger Kragen ausgebildet, an dessen Innenumfang der Anlageabschnitt gelegen ist. In diesem Zusammenhang ist es zweckmäßig, wenn das Gehäuse der Ventileinheit einen gegenüber dem übrigen Gehäuse radial erweiterten Gehäuseteil aufweist und der Vorsprung mit dem daran vorgesehenen Anlageabschnitt derart an dem radial erweiterten Gehäuseteil angeordnet ist, dass er einen ausreichenden radialen Abstand zu den von dem zumindest einen Einlassventil und dem zumindest einem Auslassventil gebildeten Strömungspfaden durch die Ventileinheit aufweist. Besonders vorteilhaft ist es hierbei, wenn der Querschnitt des radial erweiterten Gehäuseteils im Bereich der Festlegung der Ventileinheit zwischen dem Zylinder und dem Zylinderkopf des Kolbenkompressors mit dem Außenquerschnitt des Zylinders oder mit dem Außenquerschnitt des Zylinderkopfes derart korrespondiert, dass der an dem Außenrand des radial erweiterten Gehäuseteils der Ventileinheit ausgebildete, von einem ringförmigen Kragen gebildete Vorsprung einen Außenumfangswandungsbereich von Zylinder oder Zylinderkopf radial umgreift. Hierbei kann die Ventileinheit über den radial erweiterten Gehäuseteil zwischen dem Zylinder und dem Zylinderkopf in unmittelbarem Kontakt zu der Außenumgebung des Kolbenkompressors stehen, so dass die bei einer Gaskompression in dem Kolbenkompressor in die Ventileinheit gelangende Wärme über den radial erweiterten Gehäuseteil direkt in die Außenumgebung des Kolbenkompressors weitergeleitet werden kann.

Neben der vorab beschriebenen Ventileinheit ist ein Kolbenkompressor Gegenstand der Erfindung. Dieser Kolbenkompressor weist zumindest einen Zylinder auf, in welchem Gas durch einen dort beweglich angeordneten Kolben verdichtet wird. Erfindungsgemäß ist an dem Zylinder eine Ventileinheit angeordnet, bei welcher eine die Längsachse der Ventileinheit umgebende Umfangswandung zumindest einen Anlageabschnitt aufweist, der sich schräg zur Längsachse der Ventileinheit erstreckt. Hierbei kann die Ventileinheit gemäß der vorangehenden Beschreibung ausgestaltet sein. In dem Kolbenkompressor dient die Ventileinheit dazu, einen Teil eines ersten Strömungspfads von einem an dem Kolbenkompressor ausgebildeten Gaseinlass zu dem Inneren des Zylinders zu bilden und einen Teil eines zweiten Strömungspfads von dem Inneren des Zylinders zu einem an den Kolbenkompressor ausgebildeten Gasauslass zu bilden. Die Ventileinheit ist in dem Kolbenkompressor bevorzugt so angeordnet, dass sich ihre Längsachse in Richtung der Längsachse des Zylinders erstreckt.

Zweckmäßigerweise ist an dem Zylinder und/oder an einem mit dem Zylinder verbundenen Zylinderkopf eine Anlagefläche ausgebildet, deren Kontur mit der Kontur des Anlageabschnitts der Ventileinheit korrespondiert und welche mit dem Anlageabschnitt der Ventileinheit in Kontakt, insbesondere in flächiger Anlage, ist. D. h., wie der an dem Gehäuse der Ventileinheit vorgesehene Anlageabschnitt ist auch die damit in Kontakt stehende Anlagefläche an dem Zylinder und/oder an dem Zylinderkopf des Kolbenkompressors schräg in Richtung der Längsachse der Ventileinheit ausgerichtet, wobei nicht nur die Richtung, sondern auch die Kontur der an der kompressorseitigen Anlagefläche ausgebildeten Schräge mit der Kontur der an dem Anlageabschnitt der Ventileinheit ausgebildeten Schräge übereinstimmt. So können beide z. B. zusätzlich in einer Ebene parallel zu der Längsachse gekrümmt sein.

Vorteilhaft kann an dem Zylinder und/oder an dem Zylinderkopf eine Ausnehmung ausgebildet sein, in welche das Gehäuse der Ventileinheit eingreift, wobei eine Umfangswandung der Ausnehmung die Anlagefläche bildet, mit welcher der Anlageabschnitt der Ventileinheit in Kontakt ist. Hierbei ist der Anlageabschnitt der Ventileinheit typischerweise an einer Außenumfangswandung des Gehäuses der Ventileinheit vorgesehen.

Zweckmäßigerweise ist die Ausnehmung, in welche das Gehäuse der Ventileinheit eingreift, an einer dem Zylinder zugewandten Seite des Zylinderkopfes und/oder an einer dem Zylinderkopf zugewandten Seite des Zylinders ausgebildet, wobei die Ausnehmung vorzugsweise eine radiale Erweiterung des Innenraums des Zylinders ist. Hierbei ist die Ventileinheit vorzugsweise zwischen dem Zylinder und dem Zylinderkopf festgelegt, wobei die Festlegung der Ventileinheit vorteilhaft in dem Bereich erfolgt, in dem die Ausnehmung eine radiale Erweiterung des Innenraums des Zylinders ist.

Gemäß einer besonderen Ausgestaltung des erfindungsgemäßen Kolbenkompressors weist die Ausnehmung eine quer zu der Längsachse radial nach innen gerichtete Schulter auf, an welcher das Gehäuse der Ventileinheit axialseitig anliegt. Die Schulter wird vorzugsweise von einer Wandung gebildet, welche sich an einem axialen Ende der Ausnehmung oder ggf. zwischen den beiden axialen Enden der Ausnehmung radial in Richtung des Inneren der Ausnehmung erstreckt, wobei die Schulter vorzugsweise ringförmig ausgebildet ist und den Querschnitt der Ausnehmung verringert. Die Schulter kann eine zusätzliche kraftaufnehmende Fläche bilden.

In weiterer vorteilhafter Ausgestaltung kann sowohl an dem Zylinder als auch an dem Zylinderkopf jeweils eine Anlagefläche für einen Anlageabschnitt des Gehäuses der Ventileinheit ausgebildet sein, wobei die an dem Zylinderkopf ausgebildete Anlagefläche derart schräg ausgerichtet ist, dass sie in Richtung von dem Zylinder weg schräg auf die Längsachse der Ventileinheit zuläuft und wobei die an dem Zylinder ausgebildete Anlagefläche in zumindest einen Umfangsabschnitt derart schräg ausgerichtet ist, dass sie in Richtung von dem Zylinderkopf weg auf die Längsachse der Ventileinheit zuläuft. Hierbei ist die zylinderseitige Anlagefläche zweckmäßigerweise in einer Ausnehmung vorgesehen, welche an einer dem Zylinderkopf zugewandten Seite des Zylinders angeordnet ist und die zylinderkopfseitige Anlagefläche zweckmäßigerweise in einer Ausnehmung vorgesehen, welche an einer dem Zylinder zugewandten Seite des Zylinderkopfs ausgebildet ist. In diesem Zusammenhang ist bevorzugt eine solche Ventileinheit vorgesehen, bei welcher an der Außenumfangswandung des Gehäuses in axialer Richtung des Gehäuses direkt aneinander angrenzend zwei Anlageabschnitte ausgebildet sind, welche in entgegengesetzten Richtungen schräg auf die Längsachse der Ventileinheit zulaufen. Insbesondere können die Anlageabschnitte so die Form eines Doppelkonus bilden.

Nach einer anderen vorteilhaften Ausgestaltung des erfindungsgemäßen Kolbenzylinders ist die Ausnehmung, in welche die Ventileinheit eingreift, an einem dem Zylinderkopf zugewandten Ende des Zylinders außenumfänglich des Zylinders ausgebildet. D. h., vorzugsweise ist an dem Außenumfang des Zylinders an dessen dem Zylinderkopf zugewandten Ende ein radial nach innen gerichteter Absatz oder eine zum Zylinderkopf geöffnete Nut ausgebildet, welcher sich ringförmig um den gesamten Zylinder erstreckt und die Ausnehmung bildet. Diese Ausgestaltung ermöglicht die Anordnung einer solchen Ventileinheit, bei welcher das Gehäuse der Ventileinheit entsprechend radial beabstandet von der Längsachse der Ventileinheit einen in Richtung der Längsachse vorstehenden ringförmigen Kragen aufweist, an dessen Innenumfang der Anlageabschnitt gelegen ist.

Nachfolgend wird die Erfindung anhand von in den Zeichnungen dargestellten Ausführungsbeispielen näher erläutert. In den Zeichnungen zeigt jeweils schematisch vereinfacht und in unterschiedlichen Maßstäben:
- Fig. 1: in perspektivischer Explosionsdarstellung einen Teil eines Kolbenkompressors,
- Fig. 2: die Darstellung nach Fig. 1 in einer Schnittansicht,
- Fig. 3: in einer Schnittansicht den in den Fig. 1 und 2 dargestellten Teil eines Kolbenkompressors im zusammengebauten Zustand,
- Fig. 4: in einer Schnittansicht einen Teil eines Kolbenkompressors gemäß einer zweiten Ausgestaltung,
- Fig. 5: in einer Schnittansicht einen Teil eines Kolbenkompressors gemäß einer dritten Ausgestaltung,
- Fig. 6: in einer Schnittansicht einen Teil eines Kolbenkompressors gemäß einer vierten Ausgestaltung,
- Fig. 7: in einer Schnittansicht einen Teil eines Kolbenkompressors gemäß einer fünften Ausgestaltung und
- Fig. 8: in einer Schnittansicht eine zum Stand der Technik gehörende Ventileinheit eines Kolbenkompressors.

In den Fig. 1 - 3 ist ein Kolbenkompressor teilweise dargestellt. Dieser Kolbenkompressor weist einen Zylinder 18 auf, in dessen Innenraum 20 ein Kolben linear beweglich geführt ist. Da der Kolben und dessen Antrieb nicht erfindungswesentlich sind und Kolben sowie Kolbenantriebe von Kolbenkompressoren aus dem Stand der Technik hinlänglich bekannt sind, ist in den Zeichnungen aus Übersichtlichkeitsgründen jeweils auf die Darstellung des Kolbens und dessen Antriebs verzichtet worden. Der Zylinder 18 ist an einem Ende von einem Zylinderkopf 22 verschlossen. Hierbei ist in diesem Beispiel der Zylinderkopf 22 auf einer Seite 24 des Zylinders 18 aufliegend über vier Gewindestifte 26 mit dem Zylinder 18 verschraubt. Der Zylinderkopf 22 könnte jedoch auch in anderer Weise mit dem Zylinder 18 verbunden sein, beispielsweise über mehr oder weniger als vier Gewindestifte 26 verschraubt sein.

Zwischen dem Zylinder 18 und dem Zylinderkopf 22 ist in dem Kolbenkompressor eine Ventileinheit 28 angeordnet. Ein Gehäuse 30 dieser Ventileinheit 28 ist gestuft ausgebildet. Das Gehäuse 30 ist dabei zweiteilig ausgebildet, aus einem ersten Gehäuseteil 32 und einem zweiten Gehäuseteil 34, wobei ein erster Gehäuseteil 32 gegenüber einem sich in Richtung einer Längsachse A der Ventileinheit 28 an den ersten Gehäuseteil 32 anschließenden zweiten Gehäuseteil 34 radial erweitert ist und somit einen größeren Querschnitt als der zweite Gehäuseteil 34 hat. Insgesamt kann die Ventileinheit 28 in ihrem grundlegenden Aufbau dem Aufbau gemäß Fig. 8 entsprechen, wobei der Gehäuseteil 32 dem Gehäuseteil 2 in Fig. 8 und der Gehäuseteil 34 dem Gehäuseteil 4 in Fig. 8 entspricht. Beide Gehäuseteile 32 und 34 weisen eine kreisförmige Außenkontur auf. Die Gehäuseteile 32 und 34 sind geeignet miteinander verbunden, können aber auch einteilig ausgebildet sein. In einem Querschnittsbereich des Gehäuses 30, welcher durch die Querschnittskontur des Gehäuseteils 34 begrenzt wird, sind in dem Gehäuse 30 der Ventileinheit 28 zumindest ein Einlassventil und ein Auslassventil angeordnet. Das zumindest eine Einlassventil und das zumindest eine Auslassventil sind in den Zeichnungen jeweils aus Gründen einer besseren Übersichtlichkeit weggelassen, können aber beispielsweise wie bei der in Fig. 8 dargestellten, zum Stand der Technik gehörenden Ventileinheit ausgebildet sein. Bei allen in den Zeichnungen dargestellten Ventileinheiten 28 bildet das zumindest eine Einlassventil 12 einen von einer Oberfläche 36 des Gehäuses 30 zu einer Oberfläche 38 verlaufenden verschließbaren Strömungspfad durch die Ventileinheit 28 und das zumindest eine Auslassventil 14 einen von der Oberfläche 38 des Gehäuses 30 zu der Oberfläche 36 verlaufenden verschließbaren Strömungspfad durch die Ventileinheit 28.

Bei ihrer Anordnung zwischen dem Zylinder 18 und dem Zylinderkopf 22 des in den Fig. 1 - 3 dargestellten Kolbenkompressors greift die Ventileinheit 28 in eine Ausnehmung 40 des Zylinderkopfes 22 ein, welche an einer dem Zylinder 18 zugewandten Seite 42 des Zylinderkopfs 22 ausgebildet ist und dort derart angeordnet ist, dass die Längsachse A der in die Ausnehmung 40 eingreifenden Ventileinheit 28 mit einer Längsachse B des Kolbenkompressors bzw. des Zylinderkopfes 22 übereinstimmt. Die Ausnehmung 40 ist gegenüber dem Innenraum 20 des Zylinders 8 radial erweitert, d. h. die Ausnehmung 40 weist gegenüber dem Innenraum 20 einen größeren Durchmesser auf.

Über einen Dichtring 44, welcher in eine an der Oberfläche 36 des Gehäuseteils 34 ausgebildete Ausnehmung 46 eingreift stützt sich das Gehäuse 30 der Ventileinheit 28 in dem Zylinderkopf 22 gasdicht an einem dort ausgebildeten Strömungskanal 48 ab. Der Strömungskanal 48, welcher in dem Zylinderkopf 22 koaxial zu der Längsachse B des Kolbenkompressors bzw. koaxial zu der Längsachse A der Ventileinheit 28 angeordnet ist, steht an der von dem Zylinder 18 abgewandten Au-βenseite des Zylinderkopfes 22 vor und bildet dort einen Gaseinlass des Kolbenkompressors. Von diesem Gaseinlass kann in dem Kolbenkompressor zu komprimierendes Gas über das an der Ventileinheit 28 angeordnete zumindest eine Gaseinlassventil 12 in den Innenraum 20 des Zylinders 18 strömen.

Das zumindest eine Gasauslassventil 14 der Ventileinheit 28 ist an der Ventileinheit 28 radial außenseitig an der dem Gehäuse 30 der Ventileinheit 28 ausgebildeten Ausnehmung 46 angeordnet und steht in Strömungsverbindung mit einem in dem Zylinderkopf 22 ausgebildeten Ringraum 50, welcher den Strömungskanal 48 außenumfänglich umgibt. Der Ringraum 50 steht in Strömungsverbindung mit einem an dem Zylinderkopf 22 ausgebildeten Gasauslass 52 des Kolbenkompressors, so dass in dem Innenraum 20 des Zylinders 18 komprimiertes Gas über das zumindest eine Auslassventil der Ventileinheit 28 und den Ringraum 50 zu dem Gasauslass 52 gelangen kann.

Bei dem Eingriff des Gehäuses 30 der Ventileinheit 28 in die an dem Zylinderkopf 22 ausgebildete Ausnehmung 40 kontaktiert eine Au-βenumfangswandung 54 des Gehäuseteils 32 eine Umfangswandung 56 der Ausnehmung 40. Demzufolge bildet die Außenumfangswandung 54 einen Anlageabschnitt der Ventileinheit 28, welcher an einer von der Umfangswandung 56 der Ausnehmung 40 gebildeten Anlagefläche zur Anlage kommt.

Die Außenumfangswandung 54 des Gehäuseteils 32 erstreckt sich über ihren gesamten Umfang um die Längsachse A in Richtung von dem Zylinder 18 weg in einem konstanten Winkel schräg auf die Längsachse A der Ventileinheit 28 zu. Der Gehäuseteil 32 der Ventileinheit 28 hat somit eine konische Form bzw. die Form eines Kegelstumpfes, wobei sich der Querschnitt des Gehäuseteils 32 in Richtung des Zylinderkopfes 22 verringert. Korrespondierend zu der Außenumfangswandung 54 ist auch die Umfangswandung 56 über ihren gesamten Umfang in dem gleichen konstanten Winkel wie die Außenumfangswandung 54 schräg zu der Längsachse A der Ventileinheit 28 ausgerichtet, wobei die Umfangswandung 56 in Richtung von dem Zylinder 18 weg schräg auf die Längsachse A der Ventileinheit 28 zuläuft. So hat auch die Umfangswandung 56 eine konische Form. Bei dem Eingriff des Gehäuses 30 der Ventileinheit 28 in die Ausnehmung 40 des Zylinderkopfs 22 liegt die Außenumfangswandung 54 des Absatzes 32 des Gehäuses 30 somit vollflächig an der Umfangswandung 56 der Ausnehmung 40 an. Der Winkel, in welchem sowohl die Außenumfangswandung 54 des Gehäuseteils 32 der Ventileinheit 28 als auch die Umfangswandung 56 der Ausnehmung 40 des Zylinderkopfes 22 schräg zur Längsachse A der Ventileinheit 28 ausgerichtet ist, ist vorzugsweise so groß, dass zwischen dem in die Ausnehmung 40 eingreifenden Gehäuse 30 und der Ausnehmung 40 im Wesentlichen keine Selbsthemmung auftreten kann.

Es ist zu verstehen, dass alternativ oder zusätzlich auch die Außenumfangswandung des zweiten Gehäuseteils 34 entsprechend der Außenumfangswandung 54 konisch bzw. schräg zu der Längsachse A der Ventileinheit 28 ausgerichtet sein könnte. Es könnte dann, ähnlich zu der Ausgestaltung der Umfangswandung 56 im Zylinderkopf eine Anlagefläche für die Außenumfangswandung des Gehäuseteils 34 ausgebildet sein.

Bei diesem Eingriff des Gehäuseteils 32 in die Ausnehmung 40 des Zylinderkopfes 22 liegt das Gehäuse 30 ferner über eine von der Oberfläche 38 abgewandte Oberfläche 58 des Gehäuseteils 32 an einer ringförmigen Schulter 60 an. Die Schulter 60 erstreckt sich an dem von dem Zylinder 18 abgewandten Ende der Umfangswandung 56 der Ausnehmung 40 quer zu der Längsachse A der Ventileinheit 28 in Richtung der Längsachse A und verengt den Querschnitt der Ausnehmung 40 auf den Querschnitt des Gehäuseteils 34. Bei der Montage des Zylinderkopfes 22 an dem Zylinder 18 wird der Zylinderkopf 22 mit der Ventileinheit 28, deren Oberfläche 38 mit der Seite 40 des Zylinderkopfes 22 fluchtet, auf die Seite 24 des Zylinders 18 aufgesetzt und mit dem Zylinder 18 verschraubt, wobei zuvor auf der Seite 24 des Zylinders 18 eine ringförmige Flachdichtung 62 angeordnet wird, welche den Zylinder 18 gegenüber der Ventileinheit 28 und dem Zylinderkopf 22 sowie der Umgebung bzw. Atmosphäre gasdicht abdichtet.

Fig. 4 zeigt einen Kolbenkompressor, welcher sich von dem in den Fig. 1 - 3 dargestellten Kolbenkompressor nur hinsichtlich der Ausgestaltung des Zylinderkopfes unterscheidet, wobei der Zylinder 18 und die Ventileinheit 28 des in Fig. 4 dargestellten Kolbenkompressors mit dem Zylinder 18 und der Ventileinheit 28 des in den Fig. 1 - 3 dargestellten Kolbenkompressors identisch sind. Der Zylinderkopf 22' des in Fig. 4 dargestellten Kolbenkompressors stimmt weitestgehend mit dem Zylinderkopf 22 des in den Fig. 1 - 3 dargestellten Kolbenkompressors überein, wobei der einzige Unterschied zwischen dem Zylinderkopf 22' und dem Zylinderkopf 22 darin besteht, dass bei dem Zylinderkopf 22' die bei dem Zylinderkopf 22 vorgesehene Schulter 60 weggelassen ist und sich eine Umfangswandung 56' der Ausnehmung 40' des Zylinderkopfes 22' in Richtung von dem Zylinder 18 weg schräg in Richtung der Längsachse A der Ventileinheit 28 erstreckt, wobei die Umfangswandung 56' direkt an dem Ringraum 50 des Zylinderkopfes 22' endet. So liegt die Ventileinheit 28 im Bereich ihres Außenumfanges nur über die Umfangswandung 54 an dem Zylinderkopf 22' an.

Der in Fig. 5 dargestellte Kolbenkompressor weist einen Zylinderkopf 22' auf, welcher mit dem Zylinderkopf 22' des in Fig. 4 dargestellten Kolbenkompressors identisch ist. Ein Zylinder 18' des in Fig. 5 dargestellten Kolbenkompressors stimmt weitestgehend mit dem Zylinderkopf 18 des in den Fig. 1 - 3 dargestellten Kolbenkompressors überein. Der Zylinder 18' unterscheidet sich aber dahingehend von dem Zylinder 18, dass an seiner dem Zylinderkopf 22' zugewandten Seite 24 eine Ausnehmung 64 ausgebildet ist, welche eine radiale Erweiterung des Innenraums 20 des Zylinders 18' bildet. Eine die Ausnehmung 64 radial begrenzende Umfangswandung 66 ist derart ausgebildet, dass sie in Richtung von dem Zylinderkopf 22' weg schräg auf die Längsachse A einer in dem Kolbenkompressor vorgesehenen Ventileinheit 28' zuläuft. Die Umfangswandung 66 hat so ebenfalls eine konische Form. Hierbei fluchtet ein dem Zylinderkopf 22' zugewandtes Ende der Umfangswandung 66 mit dem Ende der Umfangswandung 56 der an dem Zylinderkopf 22' ausgebildeten Ausnehmung 40', welches dem Zylinder 18' zugewandt ist. Die Ventileinheit 28' unterscheidet sich von der Ventileinheit 28, welche in den Fig. 1 - 4 dargestellt ist, nur hinsichtlich der Ausgestaltung des Gehäuseteils 32'. Der Gehäuseteil 32' weist eine Außenumfangswandung 54' auf, welche aus den von einer im Wesentlichen mittig zwischen einer Oberfläche 38' und einer Oberfläche 58' des Gehäuseteils 32' gelegenen Ebene 68 in einem dem Zylinderkopf 22' zugewandten Bereich in Richtung von dem Zylinder 18' weg auf die Längsachse A der Ventileinheit 28' zuläuft und in einem dem Zylinder 18' zugewandten Bereich in Richtung von dem Zylinderkopf 22' weg auf die Längsachse A der Ventileinheit 28' zuläuft. Die Außenumfangswandung 54' hat somit die Form eines Doppelkonus, welcher sich ausgehend von der Mitte zu beiden Axialenden verjüngt. Der Winkel, in dem die Außenumfangswandung 58' in ihrem dem Zylinderkopf 22' zugewandten Bereich auf die Längsachse A zuläuft, stimmt mit dem Winkel überein, in welchem die Umfangswandung 56 der an dem Zylinderkopf 22' ausgebildeten Ausnehmung 40' auf die Längsachse der Ventileinheit 28' zuläuft, während der Winkel, in dem die Außenumfangswandung 58' in ihrem dem Zylinder 18' zugewandten Bereich auf die Längsachse A zuläuft, mit dem Winkel übereinstimmt, in dem die Umfangswandung 66 der an dem Zylinder 18' ausgebildeten Ausnehmung 64 auf die Längsachse A zuläuft. Mit dem dem Zylinder 18' zugewandten Bereich greift der Gehäuseteil 32' in die an dem Zylinder 18' ausgebildete Ausnehmung 64 ein, wobei der dem Zylinderkopf 22' zugewandte Bereich des Gehäuseteils 32' von der an dem Zylinderkopf 22' ausgebildeten Ausnehmung 40' aufgenommen wird. In dieser Position ist die Ventileinheit 28' in dem Kolbenkompressor zwischen dem Zylinder 18' und dem Zylinderkopf 22' festgelegt.

Der in Fig. 6 dargestellte Kolbenkompressor weist den gleichen Zylinder 18' wie der in Fig. 5 dargestellte Kolbenkompressor auf. An einem Zylinderkopf 22" des Kolbenkompressors ist ausgehend von der dem Zylinder 18' zugewandten Seite eine zylindrische Ausnehmung 40" ausgebildet, welche in dem Ringraum 50 mündet. Der Durchmesser der Ausnehmung 40" ist geringer als der größte Durchmesser der an dem Zylinder 18' ausgebildeten Ausnehmung 64. In die Ausnehmung 64 greift eine Ventileinheit 28" mit ihrem Gehäuseteil 32" ein. Korrespondierend zu der Umfangswandung 66 der Ausnehmung 64 des Zylinders 18' verläuft eine Außenumfangswandung 54" des Gehäuseteils 32" über ihren gesamten Umfang in Richtung von dem Zylinderkopf 22" weg schräg auf die Längsachse A der Ventileinheit 28" zu. In Richtung der Längsachse A ist der Gehäuseteil 32" so dimensioniert, dass eine Oberfläche 58" des Gehäuseteils 32" mit der Seite 24 bzw. axialen Stirnfläche 24 des Zylinders 18' fluchtet. Auf der Oberfläche 58" des Gehäuseteils 32" liegt ein Teil der die Ausnehmung 40" des Zylinderkopfs 22" radial umgebenden Wandung des Zylinderkopfs 22" auf, so dass die Ventileinheit 28" zwischen dem Zylinder 18' und dem Zylinderkopf 22" festgelegt wird.

Der in Fig. 7 dargestellte Kolbenkompressor weist einen Zylinder 18" auf, welcher sich von dem Zylinder 18 des in den Fig. 1 - 3 dargestellten Kolbenkompressors nur dahingehend unterscheidet, dass an die Seite 24 des Zylinders 18" angrenzend an einem Außenumfang 70 des Zylinders 18" eine Ausnehmung 72 ausgebildet ist, welche sich über den gesamten Außenumfang 70 erstreckt. Eine äußere Umfangswandung 74 der Ausnehmung 72 verläuft in Richtung auf einen Zylinderkopf 22" schräg auf eine Längsachse A einer Ventileinheit 28"' des Kolbenkompressors zu, d. h., hat eine konische Gestalt. Der Zylinderkopf 22" ist identisch mit dem Zylinderkopf 22" des in Fig. 6 dargestellten Kolbenkompressors. Die Ventileinheit 28"' hat die Besonderheit, dass ein Gehäuseteil 32''' der Ventileinheit 28''' einen Durchmesser aufweist, welcher mit dem Außendurchmesser des Zylinders 18" in dem an die Ausnehmung 72 angrenzenden Bereich übereinstimmt, wobei an einer dem Zylinder 18" zugewandten Oberfläche 38" in Richtung der Längsachse A vorstehend ein Vorsprung 76 in Form eines ringförmigen Kragens ausgebildet ist, welcher in die an dem Zylinder 18" ausgebildete Ausnehmung 72 eingreift. Hierbei kommt eine Innenumfangswandung 78 des Vorsprungs 76, welche eine zur Schräge der Umfangswandung 74 der Ausnehmung 72 korrespondierende Schräge aufweist und in Richtung auf den Zylinderkopf 22" schräg zuläuft, in Kontakt mit der Umfangswandung 74 der Ausnehmung 72 des Zylinders 18".

### Bezugszeichenliste

- 2: - Gehäuseteil
- 4: - Gehäuseteil
- 6: - Schraube
- 8: - Oberfläche
- 10: - Oberfläche
- 12: - Einlass-Ventilquerschnitt
- 13: - Einlassventil
- 14: - Auslass-Ventilquerschnitt
- 15: - Auslassventil
- 16: - Erweiterung
- 18, 18', 18": - Zylinder
- 20: - Innenraum
- 22, 22', 22": - Zylinderkopf
- 24: - Seite
- 26: - Gewindestift
- 28, 28', 28", 28"': - Ventileinheit
- 30, 30', 30", 30''': - Gehäuse
- 32, 32', 32", 32'": - Gehäuseteil
- 34: - Gehäuseteil
- 36: - Oberfläche
- 38, 38', 38", 38''': - Oberfläche
- 40, 40', 40": - Ausnehmung
- 42: - Seite
- 44: - Dichtring
- 46: - Ausnehmung
- 48: - Strömungskanal
- 50: - Ringraum
- 52: - Gasauslass
- 54, 54', 54": - Außenumfangswandung
- 56, 56': - Umfangswandung
- 58, 58': - Oberfläche
- 60: - Schulter
- 62: - Flachdichtung
- 64: - Ausnehmung
- 66: - Umfangswandung
- 68: - Ebene
- 70: - Außenumfang
- 72: - Ausnehmung
- 74: - Umfangswandung
- 76: - Vorsprung
- 78: - Innenumfangswandung

- A: - Längsachse
- B: - Längsachse

## Patentansprüche

1. Ventileinheit (28, 28', 28", 28''') für einen Kolbenkompressor mit einem Gehäuse (30, 30', 30", 30'''), in welchem zumindest ein Einlassventil und zumindest ein Auslassventil angeordnet sind und welches eine erste zylinderkopfseitige Oberfläche (36) und eine dieser abgewandte zweite zylinderseitige Oberfläche (38, 38', 38", 38''') aufweist, welche sich quer zu einer Längsachse (A) der Ventileinheit (28, 28', 28", 28''') erstrecken, **dadurch gekennzeichnet, dass**
eine die Längsachse (A) der Ventileinheit (28, 28', 28", 28''') umgebende Umfangswandung (54, 54', 54", 78) des Gehäuses (30, 30', 30", 30''') zumindest einen Anlageabschnitt aufweist, welcher zur Anlage an einer Anlagefläche am Zylinder (18, 18', 18") oder Zylinderkopf (22, 22', 22") vorgesehen ist und sich schräg zu der Längsachse (A) erstreckt.

2. Ventileinheit (28, 28', 28", 28''') nach Anspruch 1, **dadurch gekennzeichnet, dass** das Gehäuse (30, 30', 30", 30''') eine runde und insbesondere eine kreisförmige Außenkontur aufweist, wobei die Längsachse (A) die Mittelachse dieser Außenkontur definiert.

3. Ventileinheit (28, 28', 28", 28''') nach Anspruch 1 oder 2, **dadurch gekennzeichnet, dass** sich der Anlageabschnitt über einen oder mehrere Umfangsabschnitte der Umfangswandung (54, 54', 54", 78) erstreckt.

4. Ventileinheit (28, 28', 28", 28''') nach einem der vorangehenden Ansprüche, **dadurch gekennzeichnet, dass** sich der Anlageabschnitt über den gesamten Umfang der Umfangswandung (54, 54', 54", 78) erstreckt.

5. Ventileinheit (28, 28', 28", 28''') nach einem der vorangehenden Ansprüche, **dadurch gekennzeichnet, dass** der Winkel, in welchem sich der Anlageabschnitt schräg zu der Längsachse (A) erstreckt, über eine umfängliche Erstreckung des Anlageabschnittes konstant ist.

6. Ventileinheit (28, 28', 28", 28''') nach einem der vorangehenden Ansprüche, **dadurch gekennzeichnet, dass** der Anlageabschnitt an einer Außenumfangswandung (54, 54', 54") oder einer Innenumfangswandung (78) des Gehäuses (30, 30', 30", 30''') gelegen ist.

7. Ventileinheit (28, 28', 28", 28''') nach einem der vorangehenden Ansprüche, **dadurch gekennzeichnet, dass** der Anlageabschnitt von einer konischen und/oder sphärischen Fläche gebildet wird.

8. Ventileinheit (28, 28', 28", 28''') nach einem der vorangehenden Ansprüche, **dadurch gekennzeichnet, dass** der Winkel, in welchem sich der Anlageabschnitt schräg zu der Längsachse (A) erstreckt, so gewählt ist, dass bei einer Anlage an einer sich parallel erstreckenden Anlagefläche keine Selbsthemmung auftritt.

9. Ventileinheit (28''') nach einem der vorangehenden Ansprüche, **dadurch gekennzeichnet, dass** deren Gehäuse (30''') radial beabstandet von der Längsachse (A) einen in Richtung der Längsachse (A) vorstehenden Vorsprung (76) aufweist, wobei der Anlageabschnitt an einer der Längsachse (A) zugewandten Seite des Vorsprungs (76) gelegen ist und wobei der Vorsprung (76) bevorzugt als ringförmiger Kragen ausgebildet ist, an dessen Innenumfang der Anlageabschnitt gelegen ist.

10. Kolbenkompressor mit zumindest einem Zylinder (18, 18', 18"), **dadurch gekennzeichnet, dass** an dem Zylinder (18, 18', 18") eine Ventileinheit (28, 28', 28", 28''') gemäß einem der vorangehenden Ansprüche angeordnet ist.

11. Kolbenkompressor nach Anspruch 10, **dadurch gekennzeichnet, dass** an dem Zylinder (18, 18', 18") und/oder an einem mit dem Zylinder (18, 18', 18") verbundenen Zylinderkopf (22, 22', 22") eine Anlagefläche ausgebildet ist, deren Kontur mit der Kontur des Anlageabschnitts der Ventileinheit (28, 28', 28", 28''') korrespondiert und welche mit dem Anlageabschnitt der Ventileinheit (28, 28', 28", 28'") in Kontakt ist.

12. Kolbenkompressor nach Anspruch 11, **dadurch gekennzeichnet, dass** an dem Zylinder (18', 18") und/oder an dem Zylinderkopf (22, 22') eine Ausnehmung (40, 40', 64, 72) ausgebildet ist, in welche das Gehäuse (30, 30', 30", 30''') der Ventileinheit (28, 28', 28", 28''') eingreift, wobei eine Umfangswandung (56, 56', 66, 74) der Ausnehmung (40, 40', 64, 72) die Anlagefläche bildet, mit welcher der Anlageabschnitt der Ventileinheit (28', 28", 28''') in Kontakt ist.

13. Kolbenkompressor nach Anspruch 12, **dadurch gekennzeichnet, dass** eine derartige Ausnehmung (40, 40', 64, 72) an einer dem Zylinder (18, 18', 18") zugewandten Seite des Zylinderkopfs (22, 22', 22") und/oder an einer dem Zylinderkopf (22, 22', 22") zugewandten Seite des Zylinders (18, 18', 18") ausgebildet ist, wobei die Ausnehmung (40, 40', 64) vorzugsweise eine radiale Erweiterung des Innenraums (20) des Zylinders (18, 18') ist.

14. Kolbenkompressor nach Anspruch 13, **dadurch gekennzeichnet, dass** die Ausnehmung (40) eine quer zu der Längsachse (A) radial nach innen gerichtete Schulter (60) aufweist, an welcher das Gehäuse (30) der Ventileinheit (28) anliegt.

15. Kolbenkompressor nach Anspruch 11, **dadurch gekennzeichnet, dass** sowohl an dem Zylinder (18') als auch an dem Zylinderkopf (22') jeweils eine Anlagefläche für einen Anlageabschnitt des Gehäuses (30') der Ventileinheit (28') ausgebildet ist, wobei die an dem Zylinderkopf (22') ausgebildete Anlagefläche derart schräg ausgerichtet ist, dass sie in Richtung von dem Zylinder (18') weg schräg auf die Längsachse (A) zu läuft, wobei die an dem Zylinder (18') ausgebildete Anlagefläche in zumindest einem Umfangsabschnitt derart schräg ausgerichtet ist, dass sie in Richtung von dem Zylinderkopf (22') weg schräg auf die Längsachse (A) zu läuft.

16. Kolbenkompressor nach Anspruch 13, **dadurch gekennzeichnet, dass** die Ausnehmung (72) an einem dem Zylinderkopf (22") zugewandten Ende des Zylinders (18") außenumfänglich des Zylinders (18") ausgebildet ist.

## Claims

1. A valve unit (28, 28', 28", 28''') for a piston compressor with a housing (30, 30', 30", 30'''), in which at least one inlet valve and at least one outlet valve are arranged and which comprises a first cylinder-head-side surface (36) and a second, cylinder-side surface (38, 38', 38", 38''') which is away from this, said surfaces extending transversely to a longitudinal axis (A) of the valve unit (28, 28', 28", 28'''), **characterised in that**
a peripheral wall (54, 54', 54", 78) of the housing (30, 30', 30", 30''') which surrounds the longitudinal axis (A) of the valve unit (28, 28', 28", 28''') comprises at least one contact section which is envisaged for contact on a contact surface on the cylinder (18, 18', 18") or on the cylinder head (22, 22', 22") and extends obliquely to the longitudinal axis (A).

2. A valve unit (28, 28', 28", 28''') according to claim 1, **characterised in that** the housing (30, 30', 30", 30''') comprises a round and in particular a circular outer contour, wherein the longitudinal axis (A) defines the middle axis of this outer contour.

3. A valve unit (28, 28', 28", 28''') according to claim 1 or 2, **characterised in that** the contact section extends over one or more peripheral sections of the peripheral wall (54, 54', 54", 78).

4. A valve unit (28, 28', 28", 28''') according to one of the preceding claims, **characterised in that** the contact section extends over the complete periphery of the peripheral wall (54, 54', 54", 78).

5. A valve unit (28, 28', 28", 28''') according to one of the preceding claims, **characterised in that** the angle, at which the contact section extends obliquely to the longitudinal axis (A) is constant over a peripheral extension of the contact section.

6. A valve unit (28, 28', 28", 28''') according to one of the preceding claims, **characterised in that** the contact section is situated on an outer peripheral wall (54, 54', 54") or an inner peripheral wall (78) of the housing (30, 30', 30", 30'''.

7. A valve unit (28, 28', 28", 28''') according to one of the preceding claims, **characterised in that** the contact section is formed by a conical and/or spherical surface.

8. A valve unit (28, 28', 28", 28''') according to one of the preceding claims, **characterised in that** the angle at which the contact section extends obliquely to the longitudinal axis (A) is selected such that no self-locking occurs given a contact on a contact surface extending in a parallel manner.

9. A valve unit (28''') according to one of the preceding claims, **characterised in** its housing (30'''), in a manner radially distanced to the longitudinal axis (A) comprises a projection (76) projecting in the direction of the longitudinal axis (A), wherein the contact section is situated on a side of the projection (76) which faces the longitudinal axis (A), and wherein the projection (76) is preferably designed as an annular collar, on whose inner periphery the contact section is situated.

10. A piston compressor with at least one cylinder (18, 18', 18"), **characterised in that** a valve unit (28, 28', 28", 28''') according to one of the preceding claims is arranged on the cylinder (18, 18', 18").

11. A piston compressor according to claim 10, **characterised in that** a contact surface whose contour corresponds to the contour of the contact section of the valve unit (28, 28', 28", 28''') and which is in contact with the contact section of the valve unit (28, 28', 28", 28''') is formed on the cylinder (18, 18', 18") and/or on a cylinder head (22, 22', 22") connected to the cylinder (18, 18', 18").

12. A piston compressor according to claim 11, **characterised in that** a recess (40, 40', 64, 72) into which the housing (30, 30', 30", 30''') of the valve unit (28, 28', 28", 28''') engages, is formed on the cylinder (18', 18") and/or on the cylinder head (22, 22'), wherein a peripheral wall (56, 56', 66, 74) of the recess (40, 40', 64, 72) forms the contact surface, with which the contact section of the valve unit (28', 28", 28''') is in contact.

13. A piston compressor according to claim 12, **characterised in that** such a recess (40, 40', 64, 72) is formed on a side of the cylinder head (22, 22', 22") which faces the cylinder (18, 18', 18") and/or on the side of the cylinder (18, 18', 18") which faces the cylinder head (22, 22', 22"), wherein the recess (40, 40', 64) is preferably a radial widening of the interior (20) of the cylinder 18, 18').

14. A piston compressor according to claim 13, **characterised in that** the recess (40) comprises a shoulder (60) which is directed radially inwards transversely to the longitudinal axis (A) and on which the housing (30) of the valve unit (28) bears.

15. A piston compressor according to claim 11, **characterised in that** a contact surface for a contact section of the housing (30') of the valve unit (28') is formed in each case on the cylinder (18') as well as on the cylinder head (22'), wherein the contact surface which is formed on the cylinder head (22') is aligned in such an oblique manner that it tapers obliquely to the longitudinal axis (A) in a direction away from the cylinder (18'), wherein the contact surface formed on the cylinder (18') in at least in a peripheral section is aligned in such an oblique manner that it tapers to the longitudinal axis (A) in a direction away from the cylinder head (22').

16. A piston compressor according to claim 13, **characterised in that** the recess (72) is formed on an end of the cylinder (18") which faces the cylinder head (22"), at the outer periphery of the cylinder (18").

## Revendications

1. Unité de soupapes (28, 28', 28", 28"') pour un compresseur à piston avec un carter (30, 30', 30", 30''') dans lequel sont disposées au moins une soupape d'entrée et au moins une soupape de sortie et qui comporte une première surface (36) du côté tête de cylindre et une deuxième surface (38, 38', 38", 38''') du côté cylindre, opposée à la première, lesquelles s'étendent transversalement à un axe longitudinal (A) de l'unité de soupapes (28, 28', 28", 28'''),
**caractérisée en ce qu'**une paroi de pourtour (54, 54', 54", 78) du carter (30, 30', 30", 30''') entourant l'axe longitudinal (A) de l'unité de soupapes (28, 28', 28", 28''') comprend au moins une zone d'appui qui est prévue pour l'appui sur une surface d'appui au cylindre (18, 18', 18") ou à la tête de cylindre (22, 22', 22") et qui s'étend en biais par rapport à l'axe longitudinal (A).

2. Unité de soupapes (28, 28', 28", 28''') selon la revendication 1, **caractérisée en ce que** le carter (30, 30', 30", 30''') présente un contour extérieur rond et notamment circulaire, l'axe longitudinal (A) définissant l'axe central de ce contour extérieur.

3. Unité de soupapes (28, 28', 28", 28''') selon la revendication 1 ou 2, **caractérisée en ce que** la zone d'appui s'étend sur une ou plusieurs zones circonférentielles de la paroi de pourtour (54, 54', 54", 78).

4. Unité de soupapes (28, 28', 28", 28''') selon l'une des revendications précédentes, **caractérisée en ce que** la zone d'appui s'étend sur le pourtour complet de la paroi de pourtour (54, 54', 54", 78).

5. Unité de soupapes (28, 28', 28", 28"') selon l'une des revendications précédentes, **caractérisée en ce que** l'angle sous lequel la zone d'appui s'étend de manière oblique par rapport à l'axe longitudinal (A) est constant sur une étendue circonférentielle de la zone d'appui.

6. Unité de soupapes (28, 28', 28", 28''') selon l'une des revendications précédentes, **caractérisée en ce que** la zone d'appui est située sur une paroi de pourtour extérieur (54, 54', 54") ou sur une paroi de pourtour intérieur (78) du carter (30, 30', 30", 30''').

7. Unité de soupapes (28, 28', 28", 28''') selon l'une des revendications précédentes, **caractérisée en ce que** la zone d'appui est constituée par une surface conique et/ou sphérique.

8. Unité de soupapes (28, 28', 28", 28''') selon l'une des revendications précédentes, **caractérisée en ce que** l'angle sous lequel la zone d'appui s'étend de manière oblique par rapport à l'axe longitudinal (A), est choisi de manière telle que, lors d'un appui sur une surface d'appui s'étendant de manière parallèle, il n'y ait pas d'autoblocage.

9. Unité de soupapes (28''') selon l'une des revendications précédentes, **caractérisée en ce que** son carter (30''') comprend une proéminence (76), espacée radialement de l'axe longitudinal (A), en saillie en direction de l'axe longitudinal (A), la zone d'appui étant située sur un côté de la proéminence (76) orienté vers l'axe longitudinal (A) et la proéminence (76) étant conformé de préférence comme un collet de forme annulaire, sur le pourtour intérieur duquel la zone d'appui est située.

10. Compresseur à piston avec au moins un cylindre (18, 18', 18"), **caractérisé en ce qu'**il est disposé au cylindre (18, 18', 18") une unité de soupapes (28, 28', 28", 28''') selon l'une des revendications précédentes.

11. Compresseur à piston selon la revendication 10, **caractérisé en ce qu'**il est formé sur le cylindre (18, 18', 18") et/ou sur une tête de cylindre (22, 22', 22") rattachée au cylindre (18, 18', 18"), une surface d'appui dont le contour correspond au contour de la zone d'appui de l'unité de soupapes (28, 28', 28", 28''') et qui est en contact avec la zone d'appui de l'unité de soupapes (28, 28', 28",28''').

12. Compresseur à piston selon la revendication 11, **caractérisé en ce qu'**un renfoncement (40, 40', 64, 72) est formé sur le cylindre (18', 18") et/ou sur la tête de cylindre (22, 22'), dans lequel s'engage le carter (30, 30', 30", 30''') de l'unité de soupapes (28, 28', 28", 28'''), une paroi de pourtour (56, 56', 66, 74) du renfoncement (40, 40', 64, 72) formant la surface d'appui avec laquelle la zone d'appui de l'unité de soupapes (28', 28", 28''') est en contact.

13. Compresseur à piston selon la revendication 12, **caractérisé en ce qu'**un tel renfoncement (40, 40', 64, 72) est formé sur un côté de la tête de cylindre (22, 22', 22") orienté vers le cylindre (18, 18', 18") et/ou sur un côté du cylindre (18, 18', 18") orienté vers la tête de cylindre (22, 22', 22"), le renfoncement (40, 40', 64) étant de préférence une extension radiale de l'espace intérieur (20) du cylindre (18, 18').

14. Compresseur à piston selon la revendication 13, **caractérisé en ce que** le renfoncement (40) comprend un épaulement (60) transversal à l'axe longitudinal (A) et orienté radialement vers l'intérieur, sur lequel le carter (30) de l'unité de soupapes (28) est en appui.

15. Compresseur à piston selon la revendication 11, **caractérisé en ce que**, aussi bien sur le cylindre (18') que sur la tête de cylindre (22'), une surface d'appui pour une zone d'appui du carter (30') de l'unité de soupapes (28') est formée respectivement, la surface d'appui formée sur la tête de cylindre (22') étant orientée de manière oblique de façon telle qu'elle s'étende, en s'éloignant du cylindre (18'), en biais en direction de l'axe longitudinal (A), la surface d'appui formée sur le cylindre (18') étant orientée de manière oblique, au moins dans une zone circonférentielle, de façon telle qu'elle s'étende, en s'éloignant de la tête de cylindre (22'), en biais en direction de l'axe longitudinal (A).

16. Compresseur à piston selon la revendication 13, **caractérisé en ce que** le renfoncement (72) est formé sur le pourtour du cylindre (18") à une extrémité du cylindre (18") orientée vers la tête de cylindre (22").
